# EUROPÄISCHE PATENTANMELDUNG

(11) **EP 4 706 886 A1**
(43) Veröffentlichungstag der Anmeldung: **11.03.2026**
(21) Anmeldenummer: 24199273.4
(22) Anmeldetag: 09.09.2024
(51) Int. Cl.: B24B 13/005, B24B 13/01

(54) **VORRICHTUNG ZUM POLIEREN EINER OPTISCHEN LINSE ODER EINES OPTISCHEN SPIEGELS UND VERFAHREN ZUM POLIEREN EINER OPTISCHEN LINSE ODER EINES OPTISCHEN SPIEGELS**

(71) Anmelder: Roland Mandler GmbH & Co. KG, 35452 Heuchelheim (DE)
(72) Erfinder: Mandler, Roland, 35452 Heuchelheim (DE)
(74) Vertreter: Knefel, Cordula

(57) **Zusammenfassung**

Die Erfindung betrifft eine Vorrichtung und ein Verfahren zum Polieren einer optischen Linse oder eines optischen Spiegels mit einem Polierwerkzeug und mit einem Werkstückhaltering zur Aufnahme der optischen Linse oder des optischen Spiegels, wobei der Werkstückhaltering in einer vertikalen Richtung oberhalb des Werkzeuges angeordnet ist, wobei die Vorrichtung drei während des Poliervorganges verfahrbare Achsen (Xₗ, Zₗ, Bₗ) zum Verfahren des Werkstückhalteringes und des Polierwerkzeuges aufweist. (Fig. 1).

## Beschreibung

Die Erfindung betrifft eine Vorrichtung zum Polieren einer optischen Linse oder eines optischen Spiegels und ein Verfahren zum Polieren einer optischen Linse oder eines optischen Spiegels.

Im nachfolgenden Text wird zur sprachlichen Vereinfachung von Linsen gesprochen. Gemeint sind jedoch auch immer optische Spiegel mit abbildender Funktion.

Optische Linsen werden in der Praxis durch mehrere Schleifvorgänge oder andere spannehmende Bearbeitungsmethoden aus transparenten Materialien hergestellt. Bei den Materialien kann es sich um Mineralglas oder geeignete Kunststoffe handeln.

Die optischen Linsen werden in der Praxis aus Rohlingen in mehreren Arbeitsgängen hergestellt. Auf die Schleifvorgänge folgt das Polieren, bei dem die Oberfläche geglättet wird.

Aus der Praxis ist bekannt, den Grundkörper des Polierwerkzeuges aus einem festen Material auszubilden. Der Grundkörper hat im Arbeitsbereich eine Formgebung, die in etwa dem Negativabdruck der zu bearbeitenden Fläche der zu polierenden Linse entspricht. Dieser Bereich des Polierwerkzeuges wird mit der genannten Polierfolie versehen oder mit einem Polierpech und diese mit einem Abrichtwerkzeug sehr genau abgerichtet. Die Oberfläche des Polierbelages entspricht nach dem Abrichtvorgang sehr genau dem Negativabdruck der optischen Linse. Solche Polierwerkzeuge werden als Formwerkzeuge bezeichnet. Es sind jedoch auch Polierwerkzeuge bekannt geworden, deren Oberfläche im Arbeitsbereich aus einem Material besteht, das über die Eigenschaften einer Polierfolie verfügt, sodass eine zusätzliche Polierfolie nicht erforderlich ist.

Das Polierwerkzeug ist, wie aus der Praxis bekannt, an einer Werkzeugspindel einer Poliermaschine befestigt, von der es in Rotation versetzt wird. Die zu polierende Linse befindet sich in einem Werkstückträger oder auch Linsenhalter genannt, der seinerseits mit einer Werkstückspindel verbunden ist und ebenfalls rotiert. Der hierzu erforderliche Antrieb befindet sich in der Werkstückspindel. Die Werkzeugspindel und die Werkstückspindel der Poliermaschine können üblicherweise in mehreren Achsen verfahren werden. Außerdem lässt sich eine der beiden Spindeln schräg stellen, sodass die geometrischen Achsen von Werkzeug und Linse einen Winkel zueinander bilden und sich im Radienmittelpunkt der zu bearbeitenden sphärischen Linsenoberfläche schneiden. Die Werkzeug- und die Werkstückspindel weisen eine synchrone Drehrichtung auf. Sie rotieren mit unterschiedlichen Geschwindigkeiten. Dieses Verfahren wird auch als Synchrospeed-Verfahren bezeichnet.

Zum Stand der Technik (DE 100 44 872 A1) gehört ein Verfahren zum Polieren von optischen Linsen oder Spiegeln mit abbildenden Eigenschaften unter Benutzung einer Poliermaschine.

Gemäß diesem Stand der Technik wird die optische Linse in einem Linsenhalter gelagert, der wiederum federnd gelagert ist und daher über eine axiale Beweglichkeit verfügt. Der Polierdruck zwischen Polierwerkzeug und Linse wird von Federn aufgebracht, nachdem diese mittels Zustellbewegungen mindestens einer der Maschinenspindeln vorgespannt werden. Die Linse wird in dem Linsenhalter durch Anlegen von Unterdruck an ihrer Rückseite an der Linsenauflage festgesaugt. Dabei wird die Linsenauflage vorher durch Abrichten in der Poliermaschine der Linsenrückseite angepasst.

Beim Polieren werden spezielle Polierwerkzeuge, die entweder aus einem für die Politur geeigneten Kunststoff bestehen, zum Beispiel Novotex oder Pertinax, oder auch Metallwerkzeuge, die mit einem zum Polieren geeigneten Polierbelag belegt werden, eingesetzt. Der Polierbelag kann, wie aus der Praxis bekannt, zum Beispiel eine geschäumte PU-Folie mit einer Dicke von 0,5 bis 1,3 mm sein, abhängig von der Größe der Werkzeuge, aber auch ein Polierpech sein mit einer Dicke von einigen Millimetern. Als Poliersuspension wird, wie aus der Praxis bekannt, üblicherweise ein in Wasser gelöstes Poliermittel aus seltenen Erden eingesetzt. Es können zum Beispiel Opaline oder auch Cerox (Cerium-Oxyde) eingesetzt werden. Die Korngröße des Poliermittels liegt typischerweise im Bereich von 0,5 um bis 3,5 um. Es können aber auch andere Poliermittel verwendet werden, zum Beispiel Aluminiumoxid (AL₂O₃), oder auch Ferumoxide (Eisenoxide). Es können jedoch auch sehr feine Diamantflüssigkeiten mit einer Korngröße im Bereich 0,5 bis 3,0 µm eingesetzt werden.

Der Polierprozess hat sowohl eine mechanische Abtragsfunktion als auch chemische und thermische Wirkweisen.

Für die präzise Abbildung einer geschliffenen Linse ist eine Behandlung der Glasoberfläche durch Polieren erforderlich. Dabei wird zum einen die Rautiefe weiter verringert, zum anderen werden letzte Abweichungen vom geforderten Kugelradius beziehungsweise von der gewünschten Sphäre beseitigt.

Das Polieren erfolgt durch eine gleitende Relativbewegung zwischen der Oberfläche des zu bearbeitenden Werkstückes und einem Polierwerkzeug, das als Aufnahme für einen Poliermittelträger ausgebildet ist. Dieser ermöglicht in Verbindung mit einem Poliermittel den Polierabtrag und damit eine Anpassung beziehungsweise eine Glättung der Werkstückoberfläche.

An den Poliermittelträger und das Poliermittel werden sehr hohe Anforderungen gestellt. So muss der Poliermittelträger beispielsweise formbar sein, um den erforderlichen Werkstückradius annehmen zu können. Er muss sich darüber hinaus gut mit dem Werkzeugträger verbinden lassen und er darf keine Verunreinigungen enthalten, die zur Beschädigung der Glasoberfläche führen könnten. Gut geeignet sind, wie schon ausgeführt zum Beispiel elastomere Folien aus geschäumtem Polyurethan, die aufgrund ihrer guten mechanischen und chemischen Eigenschaften diesen Anforderungen weitgehend gerecht werden, aber auch Polierpeche und auch andere wachsähnliche Beläge.

Die Anforderungen an ein Poliermittel sind nicht unmittelbar auf messbare Größen zurückzuführen, so dass sich die Auswahl und Mischung des Poliermittels im Wesentlichen auf Erfahrungswerte stützt. Verwendet werden vorwiegend Suspensionen feingemahlener Oxide von drei- und vierwertigen Metallen, die allerdings stark von dem zu bearbeitenden Werkstoff abhängen. Vielfach bestimmt ein Werkzeug bei der Bearbeitung die Gestalt eines Werkstückes. Dies ist jedoch beim Polieren von Glaswerkstoffen nicht in dem Maße gegeben wie beispielsweise in der zerspanenden Metallverarbeitung. Insbesondere beim Polieren von Glaslinsen erfolgt eine verschleißbedingte Anpassung des Poliermittelträgers an die Oberfläche des Werkstückes, so dass sich bereits nach der Bearbeitung nur weniger Flächen der Werkzeugradius geändert hat. Die Sollkorrektur der Linsenoberfläche liegt rasch außerhalb der vorgegebenen Toleranzen. Dies macht es erforderlich, den Poliermittelträger während des Polierprozesses in regelmäßigen Abständen an den erforderlichen Kugelradius abzurichten, das heißt so anzupassen, dass die Formtreue und die Griffigkeit des Polierwerkzeuges erhalten bleiben.

Das Abrichten eines Polierwerkzeuges erfolgt häufig außerhalb der Poliermaschine auf speziellen Abrichtmaschinen. Dabei handelt es sich beispielsweise um Hebelmaschinen mit Diamantpellet-belegten Flächenwerkzeugen, deren Einstellung allerdings nur empirisch erfolgen kann. Darüber hinaus muss das Polierkorrekturwerkzeug mittels eines gesondert anzufertigenden Sonderwerkzeuges eingeschliffen werden, bevor die eigentliche Korrektur des Polierwerkzeuges erfolgen kann. Oft sind mehrere Nachkorrekturen des Polierwerkzeuges und gegebenenfalls auch des Einschleifwerkzeuges erforderlich, so dass dieses Verfahren äußerst mühsam und sehr kostenintensiv ist. Beim Abrichten mit Flächenwerkzeugen muss für jeden Radius ein eigenes Polierkorrekturwerkzeug angefertigt werden.

Zum Stand der Technik (EP 0 727 280 A1) gehören eine Vorrichtung und ein Verfahren zum Polieren sphärischer Linsenoberflächen. Diese zum Stand der Technik gehörende Vorrichtung ist als Drei-Spindel-Maschine ausgebildet. Es handelt sich hier um eine CNC-Werkzeugmaschine, die eine Schwenkeinheit einer Achse mit einer rotierend angetriebenen Werkzeugspindel zur Aufnahme eines Polierwerkzeuges aufweist. An einem zweiten Vorschubantrieb sind in einem festen Abstand eine drehbar gelagerte Werkstückspindel zur Aufnahme einer Linse und eine parallel zu dieser drehbar gelagerte Werkzeugspindel zur Aufnahme eines Abrichtwerkzeuges, beispielsweise eines Topfwerkzeuges, vorgesehen. Zwischen dem Polierwerkzeug und der Linse ist eine Relativschwenkung ausführbar. Bei diesem Stand der Technik handelt es sich um das sogenannte "Synchrospeed-Verfahren".

Hierbei werden die Linsen mittels eines Werkstückfutters gehalten. Dieses Werkstückfutter besteht aus einem Führungsring, einem Grundkörper sowie einer Membran, die zum kardanischen Andrücken der Linse mit Druckluft über die Werkstückspindel beaufschlagt wird. Gegenüber dem Werkstückfutter mit eingelegter Linse befindet sich auf der Werkzeugspindelseite ein Werkzeug, das gemäß dem Stand der Technik circa doppelt so groß im Durchmesser ist wie die Linse. Dieses Werkzeug hat einen Belag aus Polierfolie beziehungsweise besteht aus einem Material, das geeignet ist, optische Polituren durchzuführen.

Das Polierwerkzeug wird ebenfalls über ein mechanisches Spannsystem fest mit der Werkzeugspindel der Maschine verbunden. Um das Polierwerkzeug mit dem genauen Radius der zu bearbeitenden Linse zu versehen, befindet sich auf der dreiachsigen CNC-Maschine parallel zur Werkstückspindel eine zweite Spindel, die mit einem Abrichtwerkzeug bestückt ist. Dieses Abrichtwerkzeug ist, wie aus der Praxis bekannt, ein ringförmiges Topfwerkzeug, das ebenfalls über ein mechanisches System fest mit der Abrichtspindel verbunden ist.

Diese zum Stand der Technik gehörende CNC-Maschine weist den Nachteil auf, dass sie sehr kostspielig ist. Darüber hinaus muss die Aufnahme für die Linse auf einer gesonderten CNC-gesteuerten Schleifmaschine bearbeitet werden.

Besonders feine Oberflächen erhält man bei optischen Werkstoffen, wie optisches Glas oder aber kristallinem Material durch die Verwendung von Polierpech als Werkzeugbelag. Allerdings ist Polierpech thermoplastisch und die Polierzeit ist wesentlich länger als die Polierzeit bei der Verwendung von PU-Folie (Duroplast) als Werkzeugbelag. Geringe Rauigkeit erzeugt eher ein Polieren mit Pech. Eine kurze Bearbeitungszeit entsteht bei dem Einsatz von Polyurethan-Folie als Polierbelag.

Da die Herstellung von sphärischen Bauteilen besonders wirtschaftlich sein muss, wird derzeit in der Praxis vorwiegend PU-Folie zum Polieren von optischen Werkstoffen eingesetzt.

Wird allerdings eine sehr feine Oberflächenqualität benötigt, dann wird in einer zweiten Prozessstufe mit einem Werkzeug, das mit Polierpech belegt ist, nachpoliert.

Bei Werkzeugen mit Polierfolie werden in der Praxis Werkzeuge eingesetzt, deren Oberflächenbelag so berechnet ist, dass während der Bearbeitung, auch bei Verschleiß der Folie, sich keine Formveränderung am Werkzeug ergibt. Dieses sogenannte Synchrospeed-Verfahren ist heute Stand der Technik beim Polieren mit Polierfolien.

Eine weitere Komponente dieses Synchrospeed-Verfahrens ist die konstante Relativgeschwindigkeit zwischen Werkzeug und Werkstück.

Diese Verfahren konnten aber bis heute nur beim Polieren mit Polierbelägen aus Polierfolie umgesetzt werden.

Der große Vorteil beim Einsatz von Polierpech liegt darin begründet, dass optische Oberflächen mit höchsten Formqualitäten (bis λ/100 und besser) aber auch mit der geringsten Flächenrauigkeit (1 bis 2 Angström) erzeugt werden können. Die Politur mit Polierfolie ist um den Faktor 10 schlechter.

Da heute auch im sphärischen Bereich Qualitäten im Bereich λ/50 bis λ/100 benötigt werden sowie im Rauigkeitsbereich von 2 bis 3 Angström und besser, müssen meist sehr teure und langwierige Korrekturprozesse nach dem sphärischen Vorpolieren mit Folie eingesetzt werden.

Besonders bei großen Linsen, beispielsweise ab 100 mm Durchmesser bis beispielsweise 2 m Durchmesser, ist das ein enormes Problem, da die Korrekturtechniken extrem teuer und auch extrem langsam sind.

Bei Industriebereichen, die große Mengen an sphärischen großen Optiken benötigen, sind dafür sehr hohe Investitionen notwendig.

Da der Bedarf für große Optiken mit sehr hohen Genauigkeiten und sehr geringer Rauigkeit wächst beispielsweise für Laseroptiken und Spaceoptiken, sind die zum Stand der Technik gehörenden Verfahren und Vorrichtungen für die Herstellung dieser großen Linsen und Spiegel unwirtschaftlich. Besonders auch für neue optische Werkstoffe, wie SiC-Bauteile (Silicium-Carbid), sind die zum Stand der Technik gehörenden Verfahren zu teuer.

Das der Erfindung zugrunde liegende technische Problem besteht darin, eine Vorrichtung und ein Verfahren zum Polieren einer optischen Linse oder eines optischen Spiegels anzugeben, mit denen ein Poliervorgang wirtschaftlich durchgeführt werden kann und mit denen gleichermaßen Polierfolien oder Polierpech einsetzbar ist.

Dieses technische Problem wird durch eine Vorrichtung mit den Merkmalen gemäß Anspruch 1 sowie durch ein Verfahren mit den Merkmalen gemäß Anspruch 11 gelöst.

Die erfindungsgemäße Vorrichtung zum Polieren einer optischen Linse oder eines optischen Spiegels mit einem Polierwerkzeug und mit einem Werkstückhaltering zur Aufnahme der optischen Linse oder des optischen Spiegels, wobei der Werkstückhaltering in einer vertikalen Richtung oberhalb des Werkzeuges angeordnet ist, zeichnet sich dadurch aus, dass die Vorrichtung drei während des Poliervorganges verfahrbare Achsen zum Verfahren des Werkstückhalteringes und des Polierwerkzeuges aufweist.

Bei der erfindungsgemäßen Vorrichtung wird ein dreiachsiger Poliervorgang durchgeführt.

Es wird vorteilhaft eine dreiachsige interpolierende Bearbeitung um einen Achsmittelpunkt des Polierwerkzeuges herum durchgeführt.

Verfahrbar bedeutet zum einen eine Bewegung in einer Richtung eines kartesischen Koordinatensystems. Zum anderen bedeutet verfahrbar, dass eine Schwenkbewegung um eine Achse durchgeführt werden kann.

Das Polierwerkzeug ist vorteilhaft teilkugelförmig ausgebildet und weist einen Mittelpunkt auf.

Vorteilhaft wird der Werkstückhaltering in X- und in Z-Richtung verfahren, wobei X und Z Koordinaten eines kartesischen Koordinatensystems sind und Z die vertikale Richtung darstellt.

Weiterhin wird vorteilhaft das Polierwerkzeug um eine Schwenkachse geschwenkt. Diese Schwenkbewegung wird kombiniert mit der Bewegung der verfahrbaren X-Achse und der verfahrbaren Z-Achse. Diese dreiachsig interpolierende Bewegung wird so durchgeführt, dass das Werkstück, das heißt die optische Linse oder der optische Spiegel, immer vertikal auf dem Werkzeugbelag, das heißt auf dem Polierwerkzeug mit dem Polierbelag, aufliegt.

Das Polierwerkzeug schwenkt vorteilhaft unter der Werkstückoberfläche des optischen Spiegels oder der optischen Linse durch.

Die Schwenkbewegung ist ein Teil der Berechnung für die Oberfläche des Polierbelages, der auf dem Polierwerkzeug aufgebracht ist.

Mit der erfindungsgemäßen Vorrichtung können insbesondere große Linsen oder große Spiegel, beispielsweise mit einem Durchmesser von mehr als 100 mm und bis beispielsweise 2 m, wirtschaftlich und kostengünstig bearbeitet werden.

Gemäß einer vorteilhaften Ausführungsform der Erfindung ist vorgesehen, dass der Werkstückhaltering mit den zwei verfahrbaren Achsen und das Polierwerkzeug mit der einen verfahrbaren Achse während des Poliervorganges interpolierend verfahrbar ausgebildet sind und dass ein Mittelpunkt des Werkstückhalteringes während des Poliervorganges vertikal oberhalb eines Mittelpunktes des Polierwerkzeuges angeordnet ist.

Der Werkstückhaltering läuft vorteilhaft kardanisch ausgerichtet auf dem Polierwerkzeug.

Der Werkstückhaltering wird vorteilhaft in X-Richtung und Z-Richtung verfahren. Das Polierwerkzeug wird vorteilhaft um eine Achse verfahrbar geschwenkt. Die drei verfahrbaren Achsen des Polierwerkzeuges und des Werkstückhalteringes sind interpolierend verfahrbar ausgebildet, so dass ein Mittelpunkt des Werkstückhalteringes während des Poliervorganges vertikal oberhalb eines Mittelpunktes des Polierwerkzeuges angeordnet ist.

Mit der erfindungsgemäßen Vorrichtung wird der Werkstückhaltering auf den Mittelpunkt des Werkzeuges positioniert.

Die verfahrbare Achse des Polierwerkzeuges ist in dem Sinne zu verstehen, dass das Polierwerkzeug um die Achse geschwenkt wird. Die Verfahrbewegung ist in diesem Falle eine Schwenkbewegung.

Gemäß einer weiteren vorteilhaften Ausführungsform der Erfindung ist vorgesehen, dass der Werkstückhaltering mittels Gravitation an dem Polierwerkzeug anliegend angeordnet ist.

Diese Ausführungsform weist den Vorteil auf, dass der Werkstückhaltering auf den Mittelpunkt des Werkzeuges positioniert wird, wenn der Werkstückhaltering mit seiner Unterseite im Eigengewicht auf dem Polierwerkzeug aufliegt.

Gemäß einer weiteren vorteilhaften Ausführungsform der Erfindung ist vorgesehen, dass die optische Linse oder der optische Spiegel mittels Gravitation an dem Polierwerkzeug anliegend angeordnet ist.

Durch diese Ausführungsform ist gewährleistet, dass die optische Linse oder der optische Spiegel mit dem Eigengewicht kardanisch auf dem Polierwerkzeug aufliegt. Das Werkstück liegt kardanisch auf dem Polierbelag auf.

Gemäß einer weiteren vorteilhaften Ausführungsform der Erfindung ist vorgesehen, dass der Werkstückhaltering drehbar um eine Längsachse gelagert ist.

Der Werkstückhaltering wird über einen Antrieb angetrieben. Der Werkstückhaltering dreht sich um seine Längsachse.

Durch einen Mitnahmeeffekt am Rand zwischen der optischen Linse oder dem optischen Spiegel und dem Werkstückhaltering wird eine Drehbewegung der optischen Linse oder des optischen Spiegels erzeugt. Es handelt sich hierbei um einen Friktionsantrieb.

Dieser Friktionsantrieb ermöglicht es, dass sich die optische Linse oder der optische Spiegel mit einer vorgegebenen Drehgeschwindigkeit drehen und trotzdem nur aufgrund der Gravitation an dem Polierwerkzeug anliegen.

Eine weitere vorteilhafte Ausführungsform der erfindungsgemäßen Vorrichtung sieht vor, dass an einer in Richtung Werkstück angeordneten Auflagefläche des Werkstückhalteringes wenigstens eine Glättvorrichtung für einen Polierbelag des Polierwerkzeuges angeordnet ist.

Diese Ausführungsform weist den Vorteil auf, dass diese Kontaktfläche, die aus der Auflagefläche und der an der Auflagefläche angeordneten Glättvorrichtung vorgesehen ist, eine Positionierung des Werkstückhalteringes relativ zum Polierwerkzeug ermöglicht.

Diese Kontaktfläche dient zum kontinuierlichen Glätten des Polierbelages. Hierdurch wird die Funktion des kontinuierlichen Polierprozesses erzeugt.

Die wenigstens eine Glättvorrichtung besteht vorteilhaft aus an der Auflagefläche des Werkstückhalteringes angeordneten Glasteilen. Die Glasteile können beispielsweise in Form von Linsen ausgebildet sein. Diese Glaslinsen können vor dem eigentlichen Polierarbeitsgang auf einer externen Vorrichtung mit dem Radius des zu bearbeitenden Werkstückes, das heißt der optischen Linse oder des optischen Spiegels, versehen werden.

Durch die Glättvorrichtung, zum Beispiel der Glasteile erfolgt vorteilhaft ein kontinuierliches Glätten des Polierbelages.

Die Auflagefläche des Werkstückhalteringes ist vorteilhaft in Form eines Ringes ausgebildet. Dieser Ring dient zum Positionieren des Werkstückhalteringes relativ zum Polierwerkzeug.

Die Glaslinsen der Glättvorrichtung sind vorteilhaft mit der sphärischen Oberfläche in Richtung des Polierwerkzeuges angeordnet. Mit einer planen Fläche können die Glaslinsen an der Auflagefläche des Werkstückhalteringes angeordnet sein.

Gemäß einer weiteren vorteilhaften Ausführungsform der Erfindung ist vorgesehen, dass der Werkstückhaltering mit einer ersten Drehgeschwindigkeit und das Polierwerkzeug mit einer zweiten Drehgeschwindigkeit antreibbar ausgebildet sind und dass der Poliervorgang mit zwei voneinander abweichenden Drehgeschwindigkeiten durchführbar ist, wobei eine Drehrichtung des Werkstückhalteringes und eine Drehrichtung des Polierwerkzeuges synchron sind.

Das bedeutet, dass der Werkstückhaltering, und damit auch die optische Linse oder der optische Spiegel, die durch den Friktionsantrieb ebenfalls um ihre Längsachse rotieren, eine erste Drehgeschwindigkeit aufweisen und dass das Polierwerkzeug eine zweite Drehgeschwindigkeit aufweist, die von der ersten Drehgeschwindigkeit abweichend ausgebildet ist. Die Drehrichtung des Werkstückhalteringes, und damit der optischen Linse oder des optischen Spiegels, und die Drehrichtung des Polierwerkzeuges sind synchron.

Hierdurch wird der Poliervorgang effektiv und zuverlässig ausgeführt.

Gemäß einer weiteren vorteilhaften Ausführungsform der Erfindung ist vorgesehen, dass der Werkstückhaltering gegen einen Haltering mit einer antreibbaren Werkzeugspindel zum Bearbeiten einer Oberfläche des Polierwerkzeuges austauschbar ist.

Um den Polierbelag des Polierwerkzeuges so herzustellen, dass durch den Poliervorgang keine Radiusveränderungen des Polierwerkzeugs erfolgen, wird mittels eines separaten Verfahrens mit derselben erfindungsgemäßen Vorrichtung die Oberfläche des Polierbelages so bearbeitet, dass eine mathematisch vorherbestimmte Fläche entsteht.

Es wird vorteilhaft für die Bearbeitung des Polierwerkzeuges der Werkstückhaltering gegen einen Haltering mit einer antreibbaren Werkzeugspindel ausgetauscht. Auf der Werkzeugspindel wird ein Oberflächenbearbeitungswerkzeug, beispielsweise ein Fingerfräser, angeordnet. Der Fingerfräser kann beispielsweise eine kugelförmige Schneide aufweisen.

Anschließend kann der Fräsprozess der Polierwerkzeugoberfläche im Polierbelag durchgeführt werden.

Gemäß einer besonders bevorzugten Ausführungsform der Erfindung sind während des Bearbeitungsvorganges der Oberfläche des Polierwerkzeuges vier verfahrbare Achsen verfahrbar ausgebildet. Das bedeutet, dass zusätzlich zu den zwei Achsen in X- und in Z-Richtung und der verfahrbaren, das heißt schwenkbaren Achse B₁ für das Polierwerkzeug noch eine vierte Achse C₁ hinzukommt.

Es handelt sich hierbei um eine Rundachse, die auf einer Werkzeugspindel angeordnet ist. Die Rundachse ist positionierbar und ist regelbar.

Mit der erfindungsgemäßen Vorrichtung ist es vorteilhaft möglich, sphärische optische Linsen oder sphärische optische Spiegel oder plane optische Linsen oder plane optische Spiegel zu polieren.

Die erfindungsgemäße Vorrichtung weist damit den Vorteil auf, dass sie universell einsetzbar ist und damit Kosten gespart werden können.

Das erfindungsgemäße Verfahren zum Polieren einer optischen Linse oder eines optischen Spiegels mit einem Polierwerkzeug zum Polieren der optischen Linse oder des optischen Spiegels, bei dem die optische Linse oder der optische Spiegel in einem Werkstückhaltering angeordnet wird, wobei der Werkstückhaltering in einer vertikalen Richtung oberhalb des Polierwerkzeuges angeordnet wird, zeichnet sich dadurch aus, dass der Poliervorgang mit drei verfahrbaren Achsen zum Verfahren des Werkstückhalteringes und des Polierwerkzeuges durchgeführt wird.

Der Werkstückhaltering wird mit zwei Achsen verfahren, nämlich der X-Achse und der Z-Achse. Die X-Achse und die Z-Achse sind Achsen eines kartesischen Koordinatensystems. Die Z-Achse ist die vertikale Achse.

Das Polierwerkzeug wird mittels einer weiteren Achse verfahren. Das Polierwerkzeug führt hierbei keine lineare Bewegung, sondern eine Schwenkbewegung um die dritte Achse aus.

Durch dieses dreiachsige Verfahren des Werkstückhalteringes und des Polierwerkzeuges wird der Poliervorgang derart durchgeführt, dass die optische Linse oder der optische Spiegel zu jedem Zeitpunkt vertikal angeordnet ist. Die optische Linse oder der optische Spiegel liegen immer vertikal auf dem Polierwerkzeug, das heißt auf dem Werkzeugbelag, auf. Das Polierwerkzeug schwenkt unter der Oberfläche der optischen Linse oder des optischen Spiegels durch.

Gemäß einer weiteren vorteilhaften Ausführungsform des erfindungsgemäßen Verfahrens ist vorgesehen, dass der Werkstückhaltering mit zwei verfahrbaren Achsen und das Polierwerkzeug mit einer verfahrbaren Achse während des Poliervorganges interpolierend verfahren wird, derart, dass ein Mittelpunkt des Werkstückhalteringes während des Poliervorganges vertikal oberhalb eines Mittelpunktes des Polierwerkzeuges angeordnet ist.

Durch diese Ausführungsform wird die Oberfläche der optischen Linse oder des optischen Spiegels hochgenau bearbeitet.

Diese dreiachsige interpolierende Bewegung wird so durchgeführt, dass die optische Linse oder der optische Spiegel immer vertikal auf dem Polierwerkzeug, das heißt auf dem Polierbelag, aufliegt.

Gemäß einer weiteren vorteilhaften Ausführungsform der Erfindung liegt die optische Linse oder der optische Spiegel mittels Gravitation auf dem Polierwerkzeug auf. Das bedeutet, dass die optische Linse oder der optische Spiegel nicht gesondert angedrückt werden oder in einer gesonderten Haltevorrichtung gehalten werden.

Hierdurch liegt die optische Linse oder der optische Spiegel kardanisch auf dem Polierwerkzeug auf.

Darüber hinaus ist keine gesonderte Haltevorrichtung, die technisch aufwendig ist, für die optische Linse oder den optischen Spiegel erforderlich.

Gemäß einer weiteren vorteilhaften Ausführungsform ist vorgesehen, dass der Werkstückhaltering mittels Gravitation auf dem Polierwerkzeug aufliegt.

Diese Ausführungsform weist den Vorteil auf, dass der Werkstückhaltering auf den Mittelpunkt des Polierwerkzeuges positioniert wird. Der Werkstückhaltering liegt vorteilhaft mit seiner Unterseite, das heißt mit seiner Auflagefläche, im Eigengewicht auf dem Polierwerkzeug auf.

Gemäß einer weiteren vorteilhaften Ausführungsform der Erfindung ist vorgesehen, dass der Werkstückhaltering während des Poliervorganges um eine Längsachse drehbar angetrieben wird und dass die in dem Werkstückhaltering angeordnete optische Linse oder der in dem Werkstückhaltering angeordnete optische Spiegel durch Friktion mit dem Werkstückhaltering um eine Längsachse der optischen Linse oder des optischen Spiegels rotiert.

Um einen Poliervorgang durchzuführen, ist es erforderlich, dass sich die optische Linse oder der optische Spiegel um ihre Längsachse drehen. Da die optische Linse oder der optische Spiegel vorteilhaft aufgrund der Gravitation auf dem Polierwerkzeug aufliegen und mit einer abweichenden Drehgeschwindigkeit gedreht werden, das heißt die Drehgeschwindigkeit des Polierwerkzeuges weicht von der Drehgeschwindigkeit der optischen Linse oder des optischen Spiegels ab, wird die optische Linse oder der optische Spiegel durch Friktion zwischen dem Rand der Linse und dem Werkstückhaltering in eine Drehbewegung versetzt.

Gemäß einer weiteren vorteilhaften Ausführungsform der Erfindung ist vorgesehen, dass wenigstens eine Glättvorrichtung, die an einer in Richtung Werkstück angeordneten Auflagefläche des Werkstückhalteringes angeordnet ist, während des Poliervorganges den Polierbelag glättet.

Der Werkstückhaltering liegt vorteilhaft aufgrund der Gravitation an dem Polierwerkzeug an. Es wird vorteilhaft an der Auflagefläche des Werkstückhalteringes wenigstens eine Glättvorrichtung angeordnet. Diese Glättvorrichtung liegt während des Poliervorganges an dem Polierbelag des Polierwerkzeuges an.

Vorteilhaft ist die Glättvorrichtung aus Glasteilen, vorzugsweise linsenförmigen Glasteilen, ausgebildet. Die Glasteile sind vorteilhaft vor dem eigentlichen Polierarbeitsgang auf einer externen Vorrichtung mit dem Radius des zu bearbeitenden Werkstückes ausgebildet. Bei dem Polierarbeitsgang wird hierdurch ein kontinuierliches Glätten des Polierbelages gewährleistet.

Eine weitere vorteilhafte Ausführungsform des erfindungsgemäßen Verfahrens sieht vor, dass der Werkstückhaltering mit einer ersten Drehgeschwindigkeit und das Polierwerkzeug mit einer zweiten Drehgeschwindigkeit angetrieben werden und dass der Poliervorgang mit zwei voneinander abweichenden Drehgeschwindigkeiten durchgeführt wird, wobei eine Drehrichtung des Werkstückhalteringes und eine Drehrichtung des Polierwerkzeuges synchron sind.

Nach dem Start des erfindungsgemäßen Polierprozesses beginnt sich das Polierwerkzeug mit einer ersten Drehzahl *n*₁ zu drehen. Gleichzeitig wird der Werkstückhaltering durch einen Antrieb synchron zu der Drehrichtung der Drehbewegung *n*₁ mit der Drehzahl *n*₂ angetrieben. Das Drehzahlverhältnis *n*₁ zu *n*₂ wird mathematisch ermittelt und vorteilhaft durch eine CNC-Steuerung eingestellt.

Vorteilhaft wird das Verhältnis der Drehzahlen folgendermaßen bestimmt: ${n}_{2} = {n}_{1} ⋅ cos {α}_{1}$
mit *n*₁ erste Drehgeschwindigkeit,
*n*₂ = zweite Drehgeschwindigkeit,
αₗ = Schwenkwinkel.

Gemäß einer weiteren vorteilhaften Ausführungsform wird ein Verfahren zum Bearbeiten eines Polierbelages eines Polierwerkzeuges angegeben mit einer Vorrichtung, die anstelle des Werkstückhalteringes eine antreibbare Werkzeugspindel aufweist, welches dadurch gekennzeichnet ist, dass der Bearbeitungsvorgang zum Bearbeiten der Oberfläche des Polierwerkzeuges mit einer interpolierenden Bewegung mit vier verfahrbaren Achsen durchgeführt wird.

Es handelt sich hierbei um die Achsen Xₗ, Zₗ, Bₗ und Cₗ, Xₗ und Zₗ sind die Achsen des kartesischen Koordinatensystems und die Z₁-Achse ist eine vertikale Achse. Die Achse B₁ verläuft parallel in X-Richtung. Um die Achse B₁ ist das Polierwerkzeug schwenkbar.

Die Achse C₁ verläuft parallel zur Z₁-Achse.

Mit der erfindungsgemäßen Vorrichtung und dem erfindungsgemäßen Verfahren wird vorteilhaft die Andruckkraft der optischen Linse oder des optischen Spiegels zum Polierwerkzeug über Gravitation erzeugt.

Die erfindungsgemäße Vorrichtung und das erfindungsgemäße Verfahren sind sowohl für eine Planbearbeitung als auch für eine sphärische Bearbeitung von optischen Linsen oder Spiegeln geeignet.

Darüber hinaus kann die erfindungsgemäße Vorrichtung durch Austausch des Werkstückhalteringes gegen ein Bearbeitungswerkzeug so verändert werden, dass die Oberfläche des Polierwerkzeuges auf der erfindungsgemäßen Vorrichtung bearbeitet werden kann, dass ein Polierwerkzeug entsteht, das ohne eine zusätzliche Polierkorrekturplatte die Form behält. Die Vorrichtung lässt sich auch bei Werkzeugen einsetzen, die mit Polierpech belegt sind.

Bei dem erfindungsgemäßen Verfahren wird vorteilhaft nach Beginn der Drehbewegung einer Werkzeugspindel und des Werkstückhalteringes eine Schwenkung der Achse B₁ mit einem Winkel Δα gestartet. Diese Schwenkbewegung wird kombiniert mit einer Bewegung des Schlittens, der in X-Richtung verfahrbar ist, und des Schlittens, der in Z-Richtung verfahrbar ist. Diese dreiachsig interpolierende Bewegung wird so durchgeführt,'dass die optische Linse oder der optische Spiegel immer vertikal auf dem Polierbelag aufliegt. Das Polierwerkzeug schwenkt unter einer Werkstückoberfläche der optischen Linse oder des optischen Spiegels durch. Diese Schwenkbewegung ist ein Teil der Berechnung für die Oberfläche des Polierbelages, der auf dem Polierwerkzeug aufgebracht ist.

Um den Polierbelag so herzustellen, dass durch den Poliervorgang keine Radiusveränderung des Werkzeuges erfolgt, wird mittels eines separaten Verfahrens die Oberfläche des Polierbelages so bearbeitet, dass eine mathematisch vorherbestimmte Fläche entsteht.

Gemäß einer vorteilhaften Ausführungsform der Erfindung wird diese dem sogenannten Synchrospeed-Verfahren verwandte Oberflächenbearbeitung des Polierbelages mittels eines Fräswerkzeuges erzeugt.

Um diesen Arbeitsgang auf der erfindungsgemäßen Vorrichtung durchzuführen, wird der Werkstückhaltering entnommen und ausgewechselt gegen einen weiteren Haltering. In dem weiteren Haltering ist vorteilhaft eine schnell laufende Werkzeugspindel angeordnet. Am unteren Ende dieser Werkzeugspindel ist vorteilhaft ein Fräser, beispielsweise ein Fingerfräser, angeordnet. Der Fingerfräser kann eine kugelförmige Schneide haben.

Nun wird der Fräsprozess der Polierwerkzeugoberfläche im Polierbelag durchgeführt. Die Bearbeitung ist ein vierachsiger Prozess. Die Achsen C₁, X₁, Z₁, B₁ interpolieren bei dieser Bearbeitung.

Der Bearbeitungsprozess hat die Aufgabe der Herstellung einer genau zur ersten Drehachse *n*₁ laufenden Polierwerkzeugoberfläche.

Der Bearbeitungsprozess hat die Aufgabe der Herstellung einer Polierwerkzeugoberfläche, die geeignet ist, den

Radius des Polierwerkzeuges während des eigentlichen Polierprozesses stabil zu halten.

Bei dem erfindungsgemäßen Verfahren und bei der erfindungsgemäßen Vorrichtung kann Polierpech eingesetzt werden. Es ist auch möglich, eine Polierfolie einzusetzen.

Es kann beispielsweise ein Pech eingesetzt werden, welches mit Kunststoff- oder Holzpartikeln versetzt ist oder mit einem Poliermittel oder Kupferpartikeln oder dergleichen.

Nach Beendigung des Werkzeugherstellungsprozesses wird der zweite Haltering mit der Werkzeugspindel wieder ausgebaut. Anschließend wird der Werkstückhaltering wieder eingebaut und die optische Linse oder der optische Spiegel können in diesem Werkstückhaltering angeordnet werden.

Weitere Merkmale und Vorteile der Erfindung ergeben sich anhand der zugehörigen Zeichnungen, in der eine erfindungsgemäße Vorrichtung lediglich beispielhaft dargestellt ist, ohne die Erfindung auf diese Ausführungsbeispiele zu beschränken. In den Zeichnungen zeigen:
- Fig. 1: eine erfindungsgemäße Vorrichtung im Schnitt;
- Fig. 2: die Lagerung des Werkstückhalteringes im Längsschnitt;
- Fig. 3: eine Darstellung der Bewegung des Werkzeuges;
- Fig. 4: die erfindungsgemäße Vorrichtung zum Einsatz zur Bearbeitung des Werkzeuges im Längsschnitt.

Fig. 1 zeigt die Vorrichtung 30 mit einer Basiseinheit 1. Die Basiseinheit 1 besteht vorzugsweise aus Granitplatten, die zusammengeführt werden. Die Basiseinheit 1 kann auch aus anderen Materialien bestehen.

In der Basiseinheit 1 ist schwenkbar um eine Achse B₁ eine Werkzeugspindel 5 angeordnet. Die Werkzeugspindel 5 ist um die Achse B₁ um ± 90° schwenk- und regelbar.

Die Werkzeugspindel 5 ist eine Rundachse C₁, die am oberen Ende eine Mitnahmevorrichtung 31 aufweist, die Rundachse C₁ ist positionier- und regelbar.

Am oberen Ende der Werkzeugspindel 5 ist ein Polierwerkzeug 23 angeordnet. Auf dem Polierwerkzeug 23 ist ein Polierbelag 24 aufgebracht. Senkrecht auf dem Polierwerkzeug 23 ist eine optische Linse angeordnet. Es kann auch ein optischer Spiegel angeordnet sein.

Die optische Linse 19 wird durch das Eigengewicht an den Polierbelag 24 angedrückt.

Um die vertikale Lage der optischen Linse 19 zu jedem Zeitpunkt zu gewährleisten, ist die Position der optischen Linse durch einen Werkstückhaltering 11 und einen Haltearm 12 abgestützt.

Der Werkstückhaltering 11 wird wiederum durch Fangrollen 22, 32 genau mittig zu dem Werkstückhaltering 11 positioniert.

Vorteilhaft wird der Werkstückhaltering 11 durch drei Rollen gelagert. Zwei Rollen sind als Fangrollen 22, 23 ausgebildet, die dritte Rolle ist als Antriebsrolle 21 ausgebildet.

Der Werkstückhaltering 11 rotiert um eine Längsachse L_{W}. Die optische Linse 19 rotiert um eine Längsachse L_{L}.

Der Werkstückhaltering 11 kann sich reibungsfrei in dem Haltearm 12 drehen. Der Werkstückhaltering 11 hat keinen Kontakt zum Haltearm 12. Der Werkstückhaltering 11 hat lediglich Kontakt zu den Rollen 21, 22, 23.

Wie in Fig. 3 zu erkennen ist, ist zwischen dem Werkstückhaltering 11 und dem Haltearm 12 ein Spalt 33 vorgesehen, so dass der Werkstückhaltering 11 und der Haltearm 12 kontaktlos zueinander angeordnet sind.

In Fig. 2 ist der Antrieb des Werkstückhalteringes 11 dargestellt. Um die Drehbewegung und dadurch eine Relativgeschwindigkeit zwischen dem Polierwerkzeug 23 und dem Werkstückhaltering 11 zu erzeugen beziehungsweise zu regeln, ist eine Antriebsrolle 21 vorgesehen, die durch einen Antriebsmotor 25 (Fig. 1) angetrieben wird.

In den Fig. 1 bis 4 sind Verfahrachsen Xₗ, Zₗ, Bₗ und C₁ < dargestellt.

X₁ und Z₁ sind Achsen eines kartesischen Koordinatensystems.

Um die Achse B₁ wird das Polierwerkzeug 23 verschwenkt.

C₁ ist eine senkrechte Achse parallel zur Z₁-Achse. Um die Achse Cₗ rotiert, wie in Fig. 4 dargestellt, das Polierwerkzeug 23, wenn das Polierwerkzeug 23 bearbeitet wird.

Wie in Fig. 1 dargestellt, dreht sich das Polierwerkzeug 23 mit einer Drehgeschwindigkeit n₁. Die optische Linse 19 dreht sich mit einer Drehgeschwindigkeit n₂.

Die Drehgeschwindigkeiten n₁, n₂ sind unterschiedliche Drehgeschwindigkeiten. Die Drehrichtung der optischen Linse 19 und des Werkzeuges 23 ist synchron.

Der Werkstückhaltering 11 wird, wie in Fig. 2 dargestellt, in eine Drehbewegung versetzt. Die Drehbewegung der optischen Linse 19 wird durch einen Mitnahmeeffekt an einem Rand zwischen der optischen Linse 19 und dem Werkstückhaltering 11 erzeugt. Es handelt sich um einen Friktionsantrieb.

Um den Werkstückhaltering 11 auf den Mittelpunkt des Werkzeuges 23 zu positionieren, liegt der Werkstückhaltering 11 mit seiner Unterseite im Eigengewicht auf dem Polierwerkzeug 23 auf.

Wie in Fig. 3 dargestellt, sind an einer Auflagefläche 34 des Werkstückhalteringes 11 sind Glasteile 20 angeordnet, die die Funktion einer Glättvorrichtung für den Polierbelag 23 aufweisen. Die Glasteile 20 sind vor dem eigentlichen Polierarbeitsgang auf einer externen Vorrichtung mit dem Radius des zu bearbeitenden Werkstückes, das heißt der optischen Linse 19 oder eines optischen Spiegels, versehen. Eine Kontaktfläche der Auflagefläche 34 ist in Form eines Ringes ausgebildet. Diese Kontaktfläche dient zum Positionieren des Werkstückhalteringes 11 relativ zu dem Polierwerkzeug 23. Die Kontaktfläche dient zum kontinuierlichen Glätten des Polierbelages 24. Dadurch wird die Funktion eines kontinuierlichen Polierprozesses erzeugt.

Der Haltearm 11 ist mit einem Schlitten 18 fest verbunden und kann über die Achse Z₁ mit einem Motorantrieb 17 geregelt und positioniert werden. Der Schlitten 18, der in Z₁-Richtung verfahrbar ist, ist über ein Linearlagersystem (nicht dargestellt) mit einem Schlitten 16, der in X₁-Richtung verfahrbar ist, verbunden. Der Schlitten 16, der in X₁-Richtung verfahrbar ist, ist über ein Linearlagersystem 14 mit der Basiseinheit verbunden. Der Schlitten 16, der in X₁-Richtung verfahrbar ist, wird motorisch über einen Antrieb 15 in X-Richtung positioniert und geregelt.

Die Schwenkachse B₁ wird über einen Motorantrieb 10 positioniert und geregelt. Auf der gegenüberliegenden Seite des Motorantriebes 10 ist ein Haltearm 9, der die Werkstückspindel 5 aufnimmt, durch ein kardanisch ausgleichendes Gegenlager 2, 3, 4 befestigt. Hierdurch wird eine hohe Steifigkeit der B₁-Achse-Position gewährleistet.

Die Basiseinheit ist auf einem Grundgestell 7 fest angeordnet. Hierdurch wird eine gewünschte Bedienhöhe der Vorrichtung 30 erzeugt. Um einen Arbeitsraum abzudecken, ist eine Abdeckung 26 über dem Arbeitsbereich des Werkzeuges 23 angeordnet. Die Abdeckung 26 kann in Richtung einer Z₂₋Achse auf und ab bewegt werden.

In Fig. 1 ist eine Rotationsdurchführung 8 dargestellt. Ist eine Schmierung der Werkzeugspindel 5 von unten notwendig, weil eine Schmierung von außen nicht mehr ausreichend ist, wird durch die Rotationsdurchführung 8 geschmiert.

Das Grundgestell 7 weist eine Bohrung 6 auf. Durch diese Bohrung 6 kann überschüssiges Poliermittel ablaufen.

Der Schlitten 16, der in X₁₋Richtung verfahrbar ist, ist auf einem Querschlitten 13 angeordnet.

Fig. 2 zeigt, wie schon ausgeführt, die Lagerung des Halteringes 11. Der Haltering 11 wird von zwei Fangrollen 22, 32 gehalten und durch die Antriebsrolle 21, die sich mit einer Drehzahl n₃ dreht, angetrieben. Auf einer Auflagefläche 34 des Werkstückhalteringes 11 sind die Glasteile 20 angeordnet.

Die Glasteile 20 können beispielsweise als Linsen ausgebildet sein mit einer in Richtung des Polierwerkzeuges 23 ausgebildeten sphärischen Oberfläche.

Die Fangrollen 22, 32 sind mit Kugellagern gelagert und weisen eine Gummibereifung auf.

In Fig. 2 ist darüber hinaus die optische Linse 19 dargestellt, die sich mit einer Drehzahl n₂ dreht. Die optische Linse 19 rotiert, da sie mit ihrem Rand an dem Werkstückhaltering 11 zeitweise anliegt und durch Friktion ein Mitnahmeeffekt entsteht.

Fig. 3 zeigt die optische Linse 19, die auf dem Polierbelag 24 aufliegt. Der Werkstückhaltering 11 wird durch die Antriebsrolle 21, die von einem Antriebsmotor 25 in Drehung versetzt wird, angetrieben. Die Antriebsrolle 21 dreht sich mit der Drehzahl n₃.

Das erfindungsgemäße Verfahren wird, wie in Fig. 3 dargestellt, durchgeführt. Der Werkstückhaltering 11 wird in dem Haltearm 12 eingelegt. Der Werkstückhaltering 11 läuft kardanisch ausgerichtet auf dem Polierwerkzeug 23, das an der Werkzeugspindel 5 befestigt ist.

Die optische Linse 19 wird in den Werkstückhaltering 11 eingelegt und liegt mit dem Eigengewicht kardanisch auf dem Polierwerkzeug 23 mit dem Polierbelag 24 auf.

Nach dem Start des Polierprozesses beginnt sich die Werkstückspindel 5 mit einer Drehzahl nₗ zu drehen. Gleichzeitig wird der Werkstückhaltering 11 durch den Antrieb 25 und die Rolle 21 synchron zu der Drehbewegung des Polierwerkzeuges 23 mit der Drehzahl nₗ mit der Drehzahl n₂ angetrieben. Das Drehzahlverhältnis nₗ zu n₂ wird mathematisch ermittelt mit der Formel: ${n}_{2} = {n}_{1} ⋅ cos {α}_{1}$
mit *n*₁ erste Drehgeschwindigkeit,
*n*₂ = zweite Drehgeschwindigkeit,
α₁ = Schwenkwinkel.

Das Drehzahlverhältnis wird durch eine CNC-Steuerung eingestellt.

Nach Beginn der Drehbewegung der Werkzeugspindel 5 und des Werkstückhalteringes 11 wird eine Schwenkung um die Achse B₁ mit dem Winkel Δα gestartet. Diese Schwenkbewegung wird kombiniert mit der Bewegung des X₁₋Schlittens 16 und des Z₁-Schlittens 18. Diese dreiachsig interpolierende Bewegung wird so durchgeführt, dass die optische Linse 19 während des Poliervorganges ausschließlich vertikal auf dem Polierbelag 24 aufliegt. Das Polierwerkzeug 23 schwenkt unter der Werkstückoberfläche der optischen Linse 19 durch.

Die Schwenkbewegung ist ein Teil der Berechnung für die Oberfläche des Polierbelages 24, der auf dem Polierwerkzeug 23 angeordnet ist.

Der Winkel Δα setzt sich aus der Differenz zwischen α₁ und α₂ zusammen. α₁ und α₂ sind Schwenkwinkel. Sie werden auch Einstellwinkel genannt.

Der Polierbelag weist einen Radius Rₗ auf.

In Fig. 3 ist mit OWw der Öffnungswinkel des Werkzeuges und mit OW_{L} der Öffnungswinkel der optischen Linse 19 bezeichnet. Bei den Öffnungswinkeln handelt es sich um die Gesamtapertur des Werkzeuges oder um die Gesamtapertur der optischen Linse 19.

In Fig. 4 ist die Herstellung des Polierbelages 24 dargestellt.

Mit der Vorrichtung 30 kann auch der Polierbelag hergestellt werden.

Gleiche Teile sind mit gleichen Bezugszahlen versehen.

Um den Polierbelag 24 so herzustellen, dass durch den Poliervorgang keine Radiusveränderung des Polierwerkzeuges 23 erfolgt, wird mittels eines separaten Verfahrens die Oberfläche des Polierbelages 24 so bearbeitet, dass eine mathematisch vorherbestimmte Fläche entsteht.

Diese dem sogenannten Synchrospeed-Verfahren verwandte Oberfläche des Polierbelages 24 wird mittels eines Fräswerkzeuges 35 erzeugt.

Um den Arbeitsgang der Bearbeitung des Polierbelages 24 auf der Vorrichtung 30 durchführen zu können, wird der Werkstückhaltering 11 aus dem Haltearm 12 entnommen und gegen einen zweiten Haltering 27 ausgewechselt. In dem zweiten Haltering 27 ist eine schnell laufende Werkzeugspindel 29 angeordnet. Am unteren Ende dieser Werkzeugspindel 29 ist das Fräswerkzeug 35 beispielsweise in Form eines Fingerfräsers angeordnet. Das Fräswerkzeug 35 kann eine kugelförmige Schneide haben. Der zweite Haltering 27 wird fest an dem Haltearm 12 mit Haltestücken 28 befestigt.

Nun beginnt der Fräsprozess der Oberfläche des Polierwerkzeuges 23 im Polierbelag 24. Die Bearbeitung ist ein vierachsiger Prozess. Die Achsen C₁/X₁/Z₁/B₁ interpolieren bei dieser Bearbeitung.

Der Bearbeitungsprozess hat zwei Aufgaben:
a) die Herstellung eines genau zur Drehachse des Polierwerkzeuges 23 laufenden Polierbelages 24
b) die Herstellung einer Oberfläche des Polierbelages 24, die geeignet ist, den Radius des Polierwerkzeuges 23 während des eigentlichen Polierprozesses stabil zu halten.

Nach Beendigung des Werkzeugherstellungsprozesses wird der zweite Haltering 27 mit der Werkzeugspindel 29 wieder ausgebaut.

Anschließend wird der Werkstückhaltering 11 mit der optischen Linse 19 oder dem optischen Spiegel wieder in den Haltearm 12 eingebaut.

Anschließend kann der Polierprozess beginnen.

Das Fräswerkzeug 30 dreht sich mit einer Drehzahl n₄.

### Bezugszahlen

- 1: Basiseinheit
- 2: kardanisch ausgleichendes Gegenlager
- 3: kardanisch ausgleichendes Gegenlager
- 4: kardanisch ausgleichendes Gegenlager
- 5: Werkzeugspindel
- 6: Bohrung als Ablauf für Poliermittel
- 7: Grundgestell
- 8: Rotationsdurchführung
- 9: Haltearm
- 10: Motorantrieb
- 11: Werkstückhaltering
- 12: Haltearm
- 13: Querschlitten
- 14: Linearlagersystem
- 15: Antrieb für X-Richtung
- 16: Schlitten verfahrbar in X₁-Richtung
- 17: Motorantrieb
- 18: Schlitten verfahrbar in Z₁-Richtung
- 19: optische Linse
- 20: Glasteile
- 21: Antriebsrolle
- 22: Fangrolle
- 23: Polierwerkzeug
- 24: Polierbelag
- 25: Antriebsmotor
- 26: Abdeckung
- 27: zweiter Haltering
- 28: Haltestücke
- 29: Werkzeugspindel
- 30: Vorrichtung
- 31: Mitnahmevorrichtung
- 32: Fangrolle
- 33: Spalt
- 34: Auflagefläche
- 35: Fräswerkzeug

- Zₗ: Achse
- Z₂: Achse
- X₁: Achse
- Bₗ: Achse
- C₁: Achse
- Lw: Längsachse Werkstückhaltering
- L_{L}: Längsachse optische Linse oder optischer Spiegel
- nₗ: Drehzahl
- n₂: Drehzahl
- n₃: Drehzahl
- n₄: Drehzahl
- R₁: Radius
- R₂: Radius
- αₗ: Winkel
- α₂: Winkel
- OWw: Öffnungswinkel Polierwerkzeug
- OW_{L}: Öffnungswinkel Linse
- Δα: Winkeldifferenz

## Patentansprüche

1. Vorrichtung zum Polieren einer optischen Linse oder eines optischen Spiegels mit einem Polierwerkzeug und mit einem Werkstückhaltering zur Aufnahme der optischen Linse oder des optischen Spiegels, wobei der Werkstückhaltering in einer vertikalen Richtung oberhalb des Werkzeuges angeordnet ist,
**dadurch gekennzeichnet , dass** die Vorrichtung (30) drei während des Poliervorganges verfahrbare Achsen (X₁, Z₁, B₁) zum Verfahren des Werkstückhalteringes (11) und des Polierwerkzeuges (23) aufweist.

2. Vorrichtung nach Anspruch 1, **dadurch gekennzeichnet, dass** der Werkstückhaltering (11) mit den zwei verfahrbaren Achsen (X₁, Zₗ) und das Polierwerkzeug (23) mit der einen verfahrbaren Achse (B₁) während des Poliervorganges interpolierend verfahrbar ausgebildet sind, und dass ein Mittelpunkt des Werkstückhalteringes (11) während des Poliervorganges vertikal oberhalb eines Mittelpunktes des Polierwerkzeuges (24) angeordnet ist.

3. Vorrichtung nach Anspruch 1 oder 2, **dadurch gekennzeichnet, dass** der Werkstückhaltering (11) mittels Gravitation an dem Polierwerkzeug (23) anliegend angeordnet ist.

4. Vorrichtung nach einem der vorhergehenden Ansprüche, **dadurch gekennzeichnet, dass** die optische Linse (19) oder der optische Spiegel mittels Gravitation an dem Polierwerkzeug (23) anliegend angeordnet ist.

5. Vorrichtung nach einem der vorhergehenden Ansprüche, **dadurch gekennzeichnet, dass** der Werkstückhaltering (11) drehbar um eine Längsachse (Lw) gelagert ist.

6. Vorrichtung nach einem der vorhergehenden Ansprüche, **dadurch gekennzeichnet, dass** an einer in Richtung Polierwerkzeug (23) angeordneten Auflagefläche (34) des Werkstückhalteringes (11) wenigstens eine Glättvorrichtung (20) für einen Polierbelag (24) des Polierwerkzeuges (23) angeordnet ist.

7. Vorrichtung nach einem der vorhergehenden Ansprüche, **dadurch gekennzeichnet, dass** der Werkstückhaltering (11) mit einer ersten Drehgeschwindigkeit (n₂) und das Polierwerkzeug (23) mit einer zweiten Drehgeschwindigkeit (n₁) antreibbar ausgebildet sind und dass der Poliervorgang mit zwei voneinander abweichenden Drehgeschwindigkeiten (n₁, n₂) durchführbar ist, wobei eine Drehrichtung des Werkstückhalteringes (11) und eine Drehrichtung des Polierwerkzeuges (23) synchron sind.

8. Vorrichtung nach einem der vorhergehenden Ansprüche, **dadurch gekennzeichnet, dass** der Werkstückhaltering (11) gegen einen zweiten Haltering (27) mit einer antreibbaren Werkzeugspindel (29) zum Bearbeiten einer Oberfläche des Polierwerkzeuges (23) austauschbar ist.

9. Vorrichtung nach Anspruch 8, **dadurch gekennzeichnet, dass** während des Bearbeitungsvorganges der Oberfläche des Polierwerkzeuges (23) vier verfahrbare Achsen (X₁, Z₁, Bₗ, Cₗ) verfahrbar ausgebildet sind.

10. Vorrichtung nach einem der vorhergehenden Ansprüche, **dadurch gekennzeichnet, dass** mit der Vorrichtung (30) sphärische optische Linsen (19) oder sphärische optische Spiegel oder plane optische Linsen oder plane optische Spiegel polierbar sind.

11. Verfahren zum Polieren einer optischen Linse oder eines optischen Spiegels mit einem Polierwerkzeug zum Polieren der optischen Linse oder des optischen Spiegels, bei dem die optische Linse oder der optische Spiegel in einem Werkstückhaltering angeordnet wird, wobei der Werkstückhaltering in einer vertikalen Richtung oberhalb des Polierwerkzeuges angeordnet wird,
**dadurch gekennzeichnet, dass** der Poliervorgang mit drei verfahrbaren Achsen (X₁, Z₁, B₁) zum Verfahren des Werkstückhalteringes (11) und des Polierwerkzeuges (23) durchgeführt wird.

12. Verfahren nach Anspruch 11, **dadurch gekennzeichnet, dass** der Werkstückhaltering (11) mit den zwei verfahrbaren Achsen (X₁, Z₁) und das Polierwerkzeug (23) mit der einen verfahrbaren Achse (B₁) während des Poliervorganges interpolierend verfahren wird, derart, dass ein Mittelpunkt des Werkstückhalteringes (11) während des Poliervorganges vertikal oberhalb eines Mittelpunktes des Polierwerkzeuges (23) angeordnet ist.

13. Verfahren nach Anspruch 11 oder 12, **dadurch gekennzeichnet, dass** die optische Linse (19) oder der optische Spiegel mittels Gravitation auf dem Polierwerkzeug (23) aufliegt.

14. Verfahren nach Anspruch 11, 12 oder 13, **dadurch gekennzeichnet, dass** der Werkstückhaltering (11) mittels Gravitation auf dem Polierwerkzeug (23) aufliegt.

15. Verfahren nach einem der Ansprüche 11 bis 14, **dadurch gekennzeichnet, dass** der Werkstückhaltering (11) während des Poliervorganges um eine Längsachse (Lw) drehbar angetrieben wird, und dass die in dem Werkstückhaltering (11) angeordnete optische Linse (19) oder der in dem Werkstückhaltering (11) angeordnete optische Spiegel durch Friktion mit dem Werkstückhaltering (11) um eine Längsachse (L_{L}) der optischen Linse (19) oder des optischen Spiegels rotiert.

16. Verfahren nach einem der Ansprüche 11 bis 15, **dadurch gekennzeichnet, dass** wenigstens eine Glättvorrichtung (20), die an einer in Richtung Polierwerkzeug (23) angeordneten Auflagefläche (34) des Werkstückhalteringes (11) angeordnet ist, während des Poliervorganges den Polierbelag (24) glättet.

17. Verfahren nach einem der Ansprüche 11 bis 16, **dadurch gekennzeichnet, dass** der Werkstückhaltering (11) mit einer ersten Drehgeschwindigkeit (n₂) und das Polierwerkzeug (23) mit einer zweiten Drehgeschwindigkeit (n₁) angetrieben werden, und dass der Poliervorgang (23) mit zwei voneinander abweichenden Drehgeschwindigkeiten (n₁, n₂) durchgeführt wird, wobei eine Drehrichtung des Werkstückhalteringes (11) und eine Drehrichtung des Polierwerkzeuges (23) synchron sind.

18. Verfahren zum Bearbeiten eines Polierbelages eines Polierwerkzeuges mit einer Vorrichtung (30) mit den Merkmalen gemäß Anspruch 8, **dadurch gekennzeichnet, dass** der Bearbeitungsvorgang zum Bearbeiten der Oberfläche des Polierwerkzeuges (23) mit einer interpolierenden Bewegung mit vier verfahrbaren Achsen (X₁, Zₗ, Bₗ, C₁) durchgeführt wird.

## Geänderte Patentansprüche

### Geänderte Patentansprüche gemäss Regel 137(2) EPÜ.

1. Vorrichtung zum Polieren einer optischen Linse oder eines optischen Spiegels mit einem Polierwerkzeug und mit einem Werkstückhaltering zur Aufnahme der optischen Linse oder des optischen Spiegels, wobei der Werkstückhaltering in einer vertikalen Richtung oberhalb des Werkzeuges angeordnet ist, wobei die Vorrichtung (30) drei während des Poliervorganges verfahrbare Achsen (X₁, Z₁, B₁) zum Verfahren des Werkstückhalteringes (11) und des Polierwerkzeuges (23) aufweist,
**dadurch gekennzeichnet, dass** der Werkstückhaltering (11) mittels Gravitation an dem Polierwerkzeug (23) anliegend angeordnet ist, und dass die optische Linse (19) oder der optische Spiegel mittels Gravitation an dem Polierwerkzeug (23) anliegend angeordnet ist.

2. Vorrichtung nach Anspruch 1, **dadurch gekennzeichnet, dass** der Werkstückhaltering (11) mit den zwei verfahrbaren Achsen (X₁, Z₁) und das Polierwerkzeug (23) mit der einen verfahrbaren Achse (B₁) während des Poliervorganges interpolierend verfahrbar ausgebildet sind, und dass ein Mittelpunkt des Werkstückhalteringes (11) während des Poliervorganges vertikal oberhalb eines Mittelpunktes des Polierwerkzeuges (24) angeordnet ist.

3. Vorrichtung nach einem der vorhergehenden Ansprüche, **dadurch gekennzeichnet, dass** der Werkstückhaltering (11) drehbar um eine Längsachse (L_{W}) gelagert ist.

4. Vorrichtung nach einem der vorhergehenden Ansprüche, **dadurch gekennzeichnet, dass** an einer in Richtung Polierwerkzeug (23) angeordneten Auflagefläche (34) des Werkstückhalteringes (11) wenigstens eine Glättvorrichtung (20) für einen Polierbelag (24) des Polierwerkzeuges (23) angeordnet ist.

5. Vorrichtung nach einem der vorhergehenden Ansprüche, **dadurch gekennzeichnet, dass** der Werkstückhaltering (11) gegen einen zweiten Haltering (27) mit einer antreibbaren Werkzeugspindel (29) zum Bearbeiten einer Oberfläche des Polierwerkzeuges (23) austauschbar ist.

6. Vorrichtung nach einem der vorhergehenden Ansprüche, **dadurch gekennzeichnet, dass** mit der Vorrichtung (30) sphärische optische Linsen (19) oder sphärische optische Spiegel oder plane optische Linsen oder plane optische Spiegel polierbar sind.

7. Verfahren zum Polieren einer optischen Linse oder eines optischen Spiegels mit einem Polierwerkzeug zum Polieren der optischen Linse oder des optischen Spiegels, bei dem die optische Linse oder der optische Spiegel in einem Werkstückhaltering angeordnet wird, wobei der Werkstückhaltering in einer vertikalen Richtung oberhalb des Polierwerkzeuges angeordnet wird, wobei der Poliervorgang mit drei verfahrbaren Achsen (X₁, Z₁, B₁) zum Verfahren des Werkstückhalteringes (11) und des Polierwerkzeuges (23) durchgeführt wird,
**dadurch gekennzeichnet, dass** die optische Linse (19) oder der optische Spiegel mittels Gravitation auf dem Polierwerkzeug (23) aufliegt, und dass der Werkstückhaltering (11) mittels Gravitation auf dem Polierwerkzeug (23) aufliegt.

8. Verfahren nach Anspruch 7, **dadurch gekennzeichnet, dass** der Werkstückhaltering (11) mit den zwei verfahrbaren Achsen (X₁, Z₁) und das Polierwerkzeug (23) mit der einen verfahrbaren Achse (B₁) während des Poliervorganges interpolierend verfahren wird, derart, dass ein Mittelpunkt des Werkstückhalteringes (11) während des Poliervorganges vertikal oberhalb eines Mittelpunktes des Polierwerkzeuges (23) angeordnet ist.

9. Verfahren nach einem der Ansprüche 7 oder 8,
**dadurch gekennzeichnet, dass** der Werkstückhaltering (11) während des Poliervorganges um eine Längsachse (L_{W}) drehbar angetrieben wird, und dass die in dem Werkstückhaltering (11) angeordnete optische Linse (19) oder der in dem Werkstückhaltering (11) angeordnete optische Spiegel durch Friktion mit dem Werkstückhaltering (11) um eine Längsachse (L_{L}) der optischen Linse (19) oder des optischen Spiegels rotiert.

10. Verfahren nach einem der Ansprüche 7 bis 9,
**dadurch gekennzeichnet, dass** wenigstens eine Glättvorrichtung (20), die an einer in Richtung Polierwerkzeug (23) angeordneten Auflagefläche (34) des Werkstückhalteringes (11) angeordnet ist, während des Poliervorganges den Polierbelag (24) glättet.

11. Verfahren nach einem der Ansprüche 7 bis 10,
**dadurch gekennzeichnet, dass** der Werkstückhaltering (11) mit einer ersten Drehgeschwindigkeit (n₂) und das Polierwerkzeug (23) mit einer zweiten Drehgeschwindigkeit (n₁) angetrieben werden, und dass der Poliervorgang (23) mit zwei voneinander abweichenden Drehgeschwindigkeiten (n₁, n₂) durchgeführt wird, wobei eine Drehrichtung des Werkstückhalteringes (11) und eine Drehrichtung des Polierwerkzeuges (23) synchron sind.

12. Verfahren zum Bearbeiten eines Polierbelages eines Polierwerkzeuges mit einer Vorrichtung (30) mit den Merkmalen gemäß Anspruch 5, **dadurch gekennzeichnet, dass** der Bearbeitungsvorgang zum Bearbeiten der Oberfläche des Polierwerkzeuges (23) mit einer interpolierenden Bewegung mit vier verfahrbaren Achsen (X₁, Z₁, B₁, C₁) durchgeführt wird.
